# EUROPÄISCHE PATENTSCHRIFT

(11) **EP 0 953 686 B1**
(45) Veröffentlichungstag und Bekanntmachung des Hinweises auf die Patenterteilung: **27.02.2002**
(21) Anmeldenummer: 98107601.1
(22) Anmeldetag: 27.04.1998
(51) Int. Cl.: E01H 5/06

(54) **Schneepflug**
Snow plough
Chasse-neige

(43) Veröffentlichungstag der Anmeldung: 03.11.1999
(73) Patentinhaber: Schmidt Holding Europe GmbH, 79837 St. Blasien (DE)
(72) Erfinder: Hirt, Roswitha, 79872 Bernau (DE); Schüler, Klaus, 79837 St. Blasien (DE); Schneider, Michael, 79865 Grafenhausen (DE); Stelzle, Martin, 78244 Gottmadingen (DE); Lackner, Herbert, 3430 Tulln (AT); Wesley, Hans, 3400 Kloster-Neuburg (AT)
(74) Vertreter: Grättinger & Partner (GbR)

(56) Entgegenhaltungen:
- DE-U- 29 503 668
- US-A- 5 375 349

## Beschreibung

Die vorliegende Erfindung betrifft einen Schneepflug mit einer Pflugschar und mindestens einer endseitig an dieser angeordneten, ein flächiges Sperrglied umfassenden Sperrvorrichtung, welche eine Betriebsstellung, in der das Sperrglied die zugeordnete Auswurföffnung der Pflugschar verschließt, und eine Ruhestellung, in der das Sperrglied die betreffende Auswurföffnung der Pflugschar freigibt, einnehmen kann.

Ein derartiger Schneepflug ist aus dem deutschen Gebrauchsmuster 29503668 bekannt. Die Sperrvorrichtung dient dabei dazu, während des Räumeinsatzes den Auswurf des Schnees vorübergehend zu unterbinden, beispielsweise um das Ablegen eines Schneewalls im Bereich von Hauseinfahrten oder dgl. zu verhindern. Bei dem gattungsbildenden Schneepflug umfaßt die Sperrvorrichtung eine Sperrklappe, die um eine sich in horizontaler Richtung, quer zur Längsrichtung der Pflugschar erstreckende Achse verschwenkbar gelagert ist. Durch Schwenken um diese Achse herum läßt sich die Sperrklappe in ihre Betriebsstellung absenken bzw. in ihre Ruhestellung anheben.

Der Schneepflug gemäß dem deutschen Gebrauchsmuster 29503668 leidet unter dem grundlegenden Nachteil, daß in der Ruhestellung der Sperrvorrichtung die angehobene Sperrklappe eine ganz erhebliche Sichtbehinderung für den Fahrer des Fahrzeuges, an welchem der Schneepflug angebaut ist, darstellt. Die angehobene Sperrklappe versperrt gerade die besonders wichtige Sicht auf den Straßenrandbereich kurz vor dem Schneepflug.

Hieraus leitet sich die der vorliegenden Erfindung zugrundeliegende Aufgabenstellung ab, die darin besteht, einen Schneepflug der gattungsgemäßen Art zu schaffen, bei dem die in ihre Ruhestellung gebrachte Sperrvorrichtung die Sicht des Fahrers auf die Fahrbahn möglichst wenig einschränkt.

Gemäß der vorliegenden Erfindung wird diese Aufgabe dadurch gelöst, daß das Sperrglied flexibel ausgebildet ist und sich zwischen zwei Spannarmen erstreckt, welche derart relativ zueinander bewegbar sind, daß das Sperrglied in der Betriebsstellung der Sperrvorrichtung in eine gestreckte Form gespreizt und in der Ruhestellung der Sperrvorrichtung in eine gefaltete Form zusammengelegt wird. Ein maßgeblicher Unterschied des erfindungsgemäßen Schneepfluges gegenüber demjenigen nach dem Stand der Technik liegt somit in der flexiblen Ausbildung des Sperrgliedes, beispielsweise in dem dieses aus einem reißfesten, ggf. beschichteten Gewebe besteht. Diese flexible Ausbildung des Sperrgliedes ermöglicht dessen raumsparende, die Sicht nicht maßgeblich behindernde Unterbringung in der Ruhestellung der Sperrvorrichtung, in der das Sperrglied in eine gefaltete Form zusammengelegt ist. Wird die Sperrvorrichtung aus ihrer Ruhestellung in ihre Betriebsstellung gebracht, so wird das flexible Sperrglied entfaltet und in eine gestreckte Form gespreizt. Hierzu erstreckt sich das flexible Sperrglied zwischen zwei Spannarmen, welche derart relativ zueinander bewegbar sind, daß sie das Sperrglied in der Betriebsstellung der Sperrvorrichtung in seine gestreckte Form spannen bzw. spreizen. Das der vorliegenden Erfindung zugrundeliegende Konzept ermöglicht dabei sogar, daß das Sperrglied, ohne daß dies die Sicht des Fahrers auf die Fahrbahn behindern würde, noch größer ausgeführt wird als im Falle des deutschen Gebrauchsmusters 29503668. Die erfindungsgemäße Sperrvorrichtung ist somit geeignet, in ihrer Betriebsstellung eine noch größere Menge Schnees in der Pflugschar zurückzuhalten, als dies für den gattungsbildenden Stand der Technik zutrifft.

Eine erste bevorzugte Weiterbildung der Erfindung zeichnet sich dadurch aus, daß die beiden Spannarme über ein Schwenkgelenk miteinander verbunden sind. Hierdurch ergibt sich ein besonders einfacher und robuster, fächerartiger Aufbau der Sperrvorrichtung. Das Schwenkgelenk kann dabei auf durchaus unterschiedliche Weise ausgeführt sein. So kommt zum einen ein Schwenkgelenk mit (nur) einem Freiheitsgrad in Betracht. Die Schwenkachse kann dabei horizontal angeordnet sein, so wie dies in Zusammenhang mit der in der Zeichnung veranschaulichten Ausführungsform weiter unten näher beschrieben ist. Ebenso kommt jedoch auch die leicht geneigte Ausrichtung der Schwenkachse in Betracht, bei der der untere Spannarm nicht in einer vertikalen Ebene verschwenkt wird, sondern vielmehr in einer entsprechend geneigten Ebene, so daß er in der Ruhestellung ganz oder teilweise hinter die Pflugschar eingeschwenkt und dort geschützt untergebracht ist. In entsprechender Weise kann das Schwenkgelenk auch mehrere Freiheitsgrade aufweisen dergestalt, daß es das Anheben des unteren Spannarmes zunächst in einer vertikalen Ebene und ein anschließendes Einklappen des angehobenen unteren Spannarmes in eine ganz oder teilweise hinter der Pflugschar angeordnete, seitwärts geneigte Ruhestellung ermöglicht.

Insbesondere im Falle der vorstehend erläuterten fächerartigen Gestaltung der Sperrvorrichtung kann diese gemäß einer weiteren bevorzugten Weiterbildung der Erfindung Spannstreben umfassen, die in der Betriebsstellung der Sperrvorrichtung zwischen den beiden Spannarmen angeordnet sind und das flexible Sperrglied in seine gestreckte Form spannen und aussteifen. In diesem Falle würden die Spannstreben den hinsichtlich ihrer Funktion vergleichbaren Streben eines Fächers entsprechen. Allerdings ist die Bestückung der Sperrvorrichtung mit derartigen Spannstreben nicht auf fächerartig aufgebaute Sperrvorrichtungen beschränkt; vielmehr können beispielsweise auch solche Sperrvorrichtungen, bei der die beiden Spannarme bezüglich einander verschiebbar sind, Spannstreben vorgesehen sein, die in der Betriebsstellung der Sperrvorrichtung zwischen den beiden Spannarmen angeordnet sind und das flexible Sperrglied in seine gestreckte Form spannen und aussteifen.

Gemäß einer anderen bevorzugten Weiterbildung der Erfindung erstreckt sich in der Betriebsstellung der Sperrvorrichtung ein erster, unterer Spannarm unmittelbar oberhalb der Fahrbahnoberfläche und im wesentlichen parallel zu dieser. Dieser Spannarm übernimmt die "Abdichtung" des Sperrgliedes gegenüber der Fahrbahnoberfläche. Er weist zu diesem Zweck besonders bevorzugt eine auswechselbare Dichtleiste auf, die insbesondere aus Vulkollan oder einem vergleichbaren Material hergestellt sein kann. Besonders bevorzugt weist die Dichtleiste an ihrem in Fahrtrichtung weisenden Endbereich eine Auflaufschräge auf. Dies gilt namentlich dann, wenn, wie weiter unten in größerem Detail dargelegt wird, die Sperrvorrichtung über eine Tragvorrichtung, die eine vertikale Ausweichbewegung ermöglicht, an einem Rahmenteil des Schneepfluges aufgehängt ist.

An dem unteren Spannarm kann ein Schild befestigt sein, der - in der Betriebsstellung der Sperrvorrichtung - nach oben gerichtet ist. Er stützt das Sperrglied in dessen unterem Bereich von außen her ab, so daß auch schwerer Naßschnee von der Sperrvorrichtung in der Pflugschar zurückgehalten werden kann, ohne daß die Gefahr einer Beschädigung des flexiblen Sperrgliedes besteht.

Im Rahmen der vorliegenden Erfindung kann die Sperrvorrichtung in verschiedener Weise aufgehängt sein. So kommt beispielsweise die endseitige Befestigung direkt an der Pflugschar in Betracht; entsprechendes gilt bei Schneepflügen, deren Pflugschar mehrere Segmente umfaßt, in Hinblick auf das jeweils äußere Pflugscharsegment. Gemäß einer besonders bevorzugten Weiterbildung der Erfindung ist allerdings die Sperrvorrichtung nicht an der Pflugschar aufgehängt, sondern vielmehr über eine Tragvorrichtung an einem Rahmenteil des Schneepfluges. Dies gilt insbesondere, wenn die Aufhängung der Pflugschar an dem entsprechenden Rahmenteil eine für das Überfahren von Hindernissen maßgebliche Ausweichbewegung der Pflugschar zuläßt. Die - von der Pflugschar unabhängige - Aufhängung der Sperrvorrichtung über eine Tragvorrichtung an einem Rahmenteil des Schneepfluges stellt in diesem Falle sicher, daß die Sperrvorrichtung eine mögliche Ausweichbewegung der Pflugschar nicht mitmacht sondern auch beim Überfahren eines Hindernisses, das zu einer Ausweichbewegung der Pflugschar führt, in Kontakt mit der Fahrbahnoberfläche bleibt.

Besonders bevorzugt ermöglicht die vorstehend erläuterte Tragvorrichtung, mit welcher die Sperrvorrichtung an einem Rahmenteil des Schneepfluges aufgehängt ist, eine vertikale Ausweichbewegung der Sperrvorrichtung relativ zu dem betreffenden Rahmenteil des Schneepfluges. Hierzu kann die Tragvorrichtung insbesondere eine Parallellenkeranordnung umfassen. Trifft die Sperrvorrichtung, insbesondere mit ihrer an dem unteren Spannarm angeordneten Dichtleiste, auf ein Hindernis auf, so kann die Sperrvorrichtung insgesamt eine nach oben gerichtete Ausweichbewegung vollziehen. Besonders bevorzugt sind hierzu die Lenker der Parallellenkeranordnung derart geneigt angeordnet, daß eine durch ein Hindernis auf die Sperrvorrichtung ausgeübte, entgegen der Fahrtrichtung (nach hinten) gerichtete Horizontalkraft eine nach oben gerichtete Vertikalkraft auf die Sperrvorrichtung ausübt und auf diese Weise das Anheben der Sperrvorrichtung zum Überfahren des Hindernisses begünstigt. Hierzu können insbesondere die rahmenseitigen Anlenkungspunkte der Parallellenker tiefer liegen als deren sperrvorrichtungsseitige Anlenkungspunkte.

Zur Anbringung der vorstehend erläuterten Parallellenker sind besonders bevorzugt rahmenseitig und/oder sperrvorrichtungsseitig mehrere übereinander angeordnete Anlenkpunkte vorgesehen. Dies gestattet - durch Veränderung des Anlenkpunktes - einen Ausgleich der Abnutzung der Verschleißschiene der Pflugschar, die - aufgrund des jeweils nur vorübergehenden Einsatzes der Sperrvorrichtung - im allgemeinen erheblich schneller verschleißt als die Dichtleiste der Sperrvorrichtung.

Die vorstehend erläuterte Weiterbildung der Erfindung, bei der die Tragvorrichtung, mit welcher die Sperrvorrichtung an einem Rahmenteil des Schneepfluges aufgehängt ist, eine vertikale Ausweichbewegung der Sperrvorrichtung relativ zu dem betreffenden Rahmenteil des Schneepfluges ermöglicht, hebt sich in ganz besonders vorteilhafter Weise vom gattungsbildenden Stand der Technik ab. Denn hier fehlt es an einer Anfahr- bzw. Überfahrsicherung, was in der Praxis zu häufigen und kostenintensiven Reparaturen an der bekannten Sperrvorrichtung führt.

Eine wiederum andere bevorzugte Weiterbildung der Erfindung zeichnet sich dadurch aus, daß die Sperrvorrichtung um eine vertikale Achse verschwenkbar gelagert ist. Insbesondere kann im Rahmen dieser Weiterbildung der Erfindung die Sperrvorrichtung um eine vertikale Achse verschwenkbar mit der weiter oben erläuterten Tragvorrichtung verbunden sein. Eine derartige Verschwenkbarkeit der Sperrvorrichtung um eine vertikale Achse ermöglicht eine von dem Anstellwinkel der Pflugschar unabhängige Ausrichtung des Sperrgliedes in Fahrtrichtung. Dies ist vorteilhaft insbesondere zur Vermeidung von von der Fahrbahnoberfläche auf den auf dieser aufliegenden Spannarm übertragenen Seitenkräfte.

Ebenfalls vor dem Hintergrund der Anpassung der Sperrvorrichtung an unterschiedliche Anstellwinkel der Pflugschar ist gemäß einer wiederum anderen bevorzugten Weiterbildung der Erfindung die weiter oben erläuterte Tragvorrichtung in einer zur Längsrichtung der Pflugschar parallelen Richtung verschiebbar an dem Rahmenteil des Schneepfluges befestigt. Bei einer entsprechenden Gestaltung der Pflugschar bzw. eines oben an dieser befestigten Schneestaubabweisers wird die Tragvorrichtung bei starken Anstellwinkeln der Pflugschar nach außen versetzt, um den Abschluß des Sperrgliedes mit der Pflugschar und/oder dem Schneestaubabweiser zu verbessern.

Eine wiederum andere besonders bevorzugte Weiterbildung der Erfindung zeichnet sich dadurch aus, daß die Stellung der beiden Spannarme zueinander mittels einer hydraulischen Kolben-Zylinder-Einheit einstellbar ist. Dies gilt insbesondere im Falle des weiter oben erläuterten fächerartigen Aufbaus der Sperrvorrichtung, bei der die beiden Spannarme über ein Schwenkgelenk miteinander verbunden sind. Die hydraulische Kolben-Zylinder-Einheit bewirkt in diesem Falle das Öffnen bzw. Schließen des "Fächers", um die Spannvorrichtung in ihre Betriebsstellung bzw. Ruhestellung zu bringen. Er ist zu diesem Zweck doppelt wirkend ausgebildet. Besonders bevorzugt ist an die hydraulische Kolben-Zylinder-Einheit, und zwar an den dem Öffnen des "Fächers" dienenden hydraulischen Arbeitsraum, ein Druckspeicher angeschlossen. Dieser bewirkt eine konstante Anpressung des unteren Spannarmes an die Fahrbahn und sorgt dafür, daß sich beim Überfahren eines Hindernisses der untere, auf der Fahrbahnoberfläche gleitende Spannarm der Sperrvorrichtung gegen die durch den Druckspeicher bewirkte Vorspannkraft der hydraulischen Kolben-Zylinder-Einheit anheben kann und nach Überfahren des Hindernisses aufgrund der genannten Vorspannkraft wieder an die Fahrbahnoberfläche angepreßt wird.

Gemäß einem zweiten, eigenständigen Erfindungs-Vorschlag kann die eingangs angegebene Aufgabenstellung auch dadurch gelöst werden, daß das Sperrglied aus mehreren flächigen, steifen, zueinander parallel verschiebbaren Segmenten aufgebaut ist und sich zwischen zwei Spannarmen erstreckt, welche derart relativ zueinander bewegbar sind, daß das Sperrglied in der Betriebsstellung der Sperrvorrichtung in eine gestreckte Form, in der die Sperrgliedsegmente im wesentlichen randseitig aneinander anschließen, gezogen und in der Ruhestellung der Spannvorrichtung in eine gestauchte Form, in der die Sperrgliedsegmente einander vollständig oder zumindest weitgehend überlappen, zusammengeschoben wird. Für einen derart aufgebauten erfindungsgemäßen Schneepflug gelten die weiter oben dargelegten, im Zusammenhang mit der faltbaren, flexiblen Ausbildung des Sperrgliedes erläuterten Vorteile in gleicher Weise. Auch lassen sich sämtliche vorstehend erläuterten und in den Unteransprüchen angegebenen Weiterbildungen ohne weiteres auf diesen zweiten Lösungsansatz übertragen. Insbesondere kann auch in diesem Falle die Sperrvorrichtung fächerartig ausgebildet sein, indem die beiden Spannarme über ein Schwenkgelenk miteinander verbunden sind.

Im folgenden wird die Erfindung anhand eines in der Zeichnung in Seitenansicht dargestellten besonders bevorzugten Ausführungsbeispiels näher erläutert.

Die Zeichnung zeigt die über eine Tragvorrichtung 1 an einen konventionellen Schneepflug, von dem lediglich die Pflugschar 2 und ein Rahmenteil 29 - strichpunktiert - dargestellt ist, anbaubare Sperrvorrichtung 3.

Die Tragvorrichtung 1 umfaßt im wesentlichen einen Tragrahmen 4, der über Schraubverbindungen 5 an einem - strichpunktiert dargestellten - Rahmenteil 29 des Schneepfluges befestigt ist, ein Tragteil 6 und eine den Tragrahmen 4 und das Tragteil 6 miteinander verbindende, zwei übereinander angeordnete Lenker 7 und 8 umfassende Parallellenkeranordnung. Der obere Lenker 7 ist dabei längenveränderbar ausgebildet, um die Tragvorrichtung an verschiedene Rahmenkonstruktionen unterschiedlicher Schneepflüge anpassen zu können. Zur Anlenkung der beiden Lenker 7 und 8 sind rahmenseitig drei übereinander angeordnete Anlenkpunkte vorgesehen, von denen jeweils die obersten Verwendung finden; dies ist die Situation bei stark abgenutzter Verschleißschiene der Pflugschar und nicht bzw. nur kaum abgenutzter Dichtleiste 23 der Sperrvorrichtung 3. Die Befestigung des Tragrahmens 4 an dem betreffenden Rahmenteil des Schneepflugs gestattet dabei eine Verschiebung des Tragrahmens an dem betreffenden Rahmenteil in einer zur Längsrichtung der Pflugschar parallelen Richtung; hierzu verfügt der Tragrahmen 4 über horizontal ausgerichtete Langlöcher, die von den Bolzen der Schraubverbindungen 5 durchsetzt sind.

An dem Tragteil 6 ist ein Anschlag 9 angeschweißt, der die Vertikalbewegung des Tragteils 6 gegenüber dem Tragrahmen 4 sowohl nach oben wie auch nach unten begrenzt, indem der obere Lenker 7 bzw. der untere Lenker 8 an einer zugeordneten Anschlagplatte 10 bzw. 11 anliegt. Das Tragteil 6 mit der an ihm aufgehängten Sperrvorrichtung 2 nimmt dabei insbesondere bei angehobener Pflugschar seine unterste, durch Anliegen des unteren Lenkers 8 an der zugeordneten Anschlagplatte 11 definierte Stellung ein.

Die Sperrvorrichtung umfaßt ein Schwenkrohr 12, das an dem Tragteil 6 der Tragvorrichtung 1 um die vertikale Achse 13 verschwenkbar gelagert ist. Mit dem Schwenkrohr 12 ist an dessen unterem Ende ein Stützarm 14 verschweißt, an welchem um eine horizontale Achse 15 verschwenkbar ein erster Spannarm 16 der Sperrvorrichtung 13 angelenkt ist. Ein zweiter Spannarm 17 ist fest mit dem Schwenkrohr 12 verbunden; er erstreckt sich von diesem schräg nach oben, und zwar hinter der Pflugschar 2. Zwischen den beiden Spannarmen 16 und 17 erstreckt sich ein flexibles Sperrglied 18, das aus einem reißfesten Gewebe besteht. Die den beiden Spannarmen 16 und 17 zugeordneten Ränder des Sperrgliedes 18 sind mit den betreffenden Spannarmen über Klemmleisten 19 fest verbunden.

Zusätzlich zu dem ersten Spannarm 16 sind auch zwei Spannstreben 20 an dem Stützarm 14 um die horizontale Achse 15 schwenkbar gelagert. Im Bereich des Sperrgliedes 18 sind die Spannstreben 20 in Taschen 21 aufgenommen, welche auf das Sperrglied 18 aufgesetzt sind. Die Spannstreben 20 steifen das Sperrglied 18 in der dargestellten Betriebsstellung der Sperrvorrichtung aus und spannen das Sperrglied 18 in seine gestreckte Form.

Mit dem unteren Spannarm 16 ist über eine Halteschiene 22 eine aus Vulkollan bestehende Dichtleiste 23 verbunden. Diese liegt auf der Fahrbahnoberfläche 24 auf und dichtet die Sperrvorrichtung gegenüber dieser ab. Die Dichtleiste 23 weist an ihrem in Fahrtrichtung weisenden Endbereich eine Auflaufschräge 25 auf, die das Überfahren von Hindernissen begünstigt. Des weiteren ist mit dem unteren Spannarm 16 ein sich nach oben erstreckender Schild 26 verbunden. Dieser stützt das Sperrglied 18 in dem dem unteren Spannarm 16 benachbarten Bereich von außen her ab. Das Sperrglied 18 ist an dem Schild 26 über Schraubverbindungen 27 fixiert.

Eine hydraulische Kolben-Zylinder-Einheit 28, die einerseits an dem Schwenkrohr 12 und andererseits an dem unteren Spannarm 16 angelenkt ist, dient dem Verschwenken des unteren Spannarmes 16 um die Achse 15 in eine im wesentlichen aufrechte Stellung, um die Sperrvorrichtung von ihrer dargestellten Betriebsstellung in die - strichpunktiert dargestellte - Ruhestellung R zu bringen. An die hydraulische Kolben-Zylinder-Einheit 28 ist ein - nicht dargestellter - Druckspeicher angeschlossen, der über die entsprechend vorgespannte Kolben-Zylinder-Einheit 28 eine nach unten gerichtete Vorspannkraft auf den unteren Spannarm 16 ausübt, so daß die Dichtleiste 23 mit einer definierten Anpreßkraft gegen die Fahrbahnoberfläche gedrückt wird.

Wird durch entsprechende Beaufschlagung der Kolben-Zylinder-Einheit 28 der untere Spannarm 16 angehoben und in seine der Ruhestellung R der Sperrvorrichtung entsprechende aufrechte Stellung verschwenkt, faltet sich das flexible Sperrglied 18 unter Freigabe der zugeordneten Auswurföffnung der Pflugschar 2 zusammen. In der Ruhestellung der Sperrvorrichtung befindet sich die zusammengelegte Sperrvorrichtung vollständig hinter der Pflugschar 2.

## Patentansprüche

1. Schneepflug mit einer Pflugschar (2) und mindestens einer endseitig an dieser angeordneten, ein flächiges Sperrglied (18) umfassenden Sperrvorrichtung (3), welche eine Betriebsstellung, in der das Sperrglied (18) die zugeordnete Auswurföffnung der Pflugschar (2) verschließt, und eine Ruhestellung (R), in der das Sperrglied (18) die betreffende Auswurföffnung der Pflugschar (2) freigibt, einnehmen kann,
**dadurch gekennzeichnet,**
**daß** das Sperrglied (18) flexibel ausgebildet ist und sich zwischen zwei Spannarmen (16, 17) erstreckt, welche derart relativ zueinander bewegbar sind, daß das Sperrglied (18) in der Betriebsstellung der Sperrvorrichtung (3) in eine gestreckte Form gespreizt und in der Ruhestellung (R) der Sperrvorrichtung (3) in eine gefaltete Form zusammengelegt wird.

2. Schneepflug nach Anspruch 1,
**dadurch gekennzeichnet,**
**daß** das flexible Sperrglied (18) aus einem reißfesten Gewebe besteht.

3. Schneepflug nach einem der Ansprüche 1 oder 2,
**dadurch gekennzeichnet,**
**daß** die beiden Spannarme (16, 17) über ein Schwenkgelenk miteinander verbunden sind.

4. Schneepflug nach einem der Ansprüche 1 bis 3,
**dadurch gekennzeichnet,**
**daß** die Sperrvorrichtung (3) Spannstreben (20) umfaßt, die in der Betriebsstellung der Sperrvorrichtung (3) zwischen den beiden Spannarmen (16, 17) angeordnet sind und das flexible Sperrglied (18) in seine gestreckte Form spannen.

5. Schneepflug nach einem der Ansprüche 1 bis 4,
**dadurch gekennzeichnet,**
**daß** sich in der Betriebsstellung der Sperrvorrichtung (3) ein erster, unterer Spannarm (16) unmittelbar oberhalb der Fahrbahnoberfläche (24) im wesentlichen parallel zur dieser erstreckt.

6. Schneepflug nach Anspruch 5,
**dadurch gekennzeichnet,**
**daß** mit dem unteren Spannarm (16) ein sich im wesentlichen vertikal nach oben erstreckender Schild (26) verbunden ist.

7. Schneepflug nach einem der Ansprüche 5 oder 6,
**dadurch gekennzeichnet,**
**daß** der untere Spannarm (16) eine auswechselbare Dichtleiste (23) aufweist.

8. Schneepflug nach Anspruch 7,
**dadurch gekennzeichnet,**
**daß** die Dichtleiste (23) an ihrem in Fahrtrichtung weisenden Endbereich eine Auflaufschräge (25) aufweist.

9. Schneepflug nach einem der Ansprüche 1 bis 8,
**dadurch gekennzeichnet,**
**daß** die Sperrvorrichtung (3) über eine Tragvorrichtung (1) an einem Rahmenteil des Schneepfluges aufgehängt ist.

10. Schneepflug nach Anspruch 9,
**dadurch gekennzeichnet,**
**daß** die Tragvorrichtung (1) eine vertikale Ausweichbewegung der Sperrvorrichtung (3) relativ zum Rahmenteil des Schneepfluges ermöglicht.

11. Schneepflug nach Anspruch 10,
**dadurch gekennzeichnet,**
**daß** die Tragvorrichtung (1) eine Parallellenkeranordnung (7, 8) umfaßt.

12. Schneepflug nach einem der Ansprüche 10 oder 11,
**dadurch gekennzeichnet,**
**daß** die Tragvorrichtung (1) einen die Ausweichbewegung nach oben und nach unten begrenzenden Anschlag (9) aufweist.

13. Schneepflug nach einem der Ansprüche 9 bis 12,
**dadurch gekennzeichnet,**
**daß** die Sperrvorrichtung (3) um eine vertikale Achse (13) verschwenkbar mit der Tragvorrichtung (1) verbunden ist.

14. Schneepflug nach einem der Ansprüche 9 bis 13,
**dadurch gekennzeichnet,**
**daß** die Tragvorrichtung (1) an dem Rahmenteil des Schneepfluges in einer zur Längsrichtung der Pflugschar (2) parallelen Richtung verschiebbar befestigt ist.

15. Schneepflug nach einem der Ansprüche 1 bis 14,
**dadurch gekennzeichnet,**
**daß** die Stellung der beiden Spannarme (16, 17) zueinander mittels einer hydraulischen Kolben-Zylinder-Einheit (28) einstellbar ist.

16. Schneepflug nach Anspruch 10,
**dadurch gekennzeichnet,**
**daß** mit der hydraulischen Kolben-Zylinder-Einheit (28) ein Druckspeicher verbunden ist.

17. Schneepflug mit einer Pflugschar und mindestens einer endseitig an dieser angeordneten, ein flächiges Sperrglied umfassenden Sperrvorrichtung, welche eine Betriebsstellung, in der das Sperrglied die zugeordnete Auswurföffnung der Pflugschar verschließt, und eine Ruhestellung, in der das Sperrglied die betreffende Auswurföffnung der Pflugschar freigibt, einnehmen kann,
**dadurch gekennzeichnet,**
**daß** das Sperrglied aus mehreren flächigen, steifen, zueinander parallel verschiebbaren Segmenten aufgebaut ist und sich zwischen zwei Spannarmen erstreckt, welche derart relativ zueinander bewegbar sind, daß das Sperrglied in der Betriebsstellung der Sperrvorrichtung in eine gestreckte Form, in der die Sperrgliedsegmente im wesentlichen randseitig aneinander anschließen, gezogen und in der Ruhestellung der Sperrvorrichtung in eine gestauchte Form, in der die Sperrgliedsegmente einander weitgehend überlappen, zusammengeschoben wird.

## Claims

1. Snow plough with a ploughshare (2) and at least one locking device (3) arranged on the extremity thereof incorporating a flat locking element (18), which can adopt an operating position in which the locking element (18) closes the corresponding ejection hole of the ploughshare (2), and a neutral position (R), in which the locking element (18) releases the respective ejection hole in the ploughshare (2), **characterised in that** the locking element (18) is flexible in design and extends between two tightening arms (16, 17), which can move in relation to each other in such a way that the locking element (18) is folded up, when the locking device (3) is in the operating position, in a splayed form, and when the locking device (3) is in the neutral position (R) is in a folded form.

2. Snow plough according to claim 1, **characterised in that** the flexible locking element (18) consists of a tear-resistant fabric.

3. Snow plough according to claim 1 or 2, **characterised in that** the two tightening arms (16, 17), are connected to each other via a pivot joint.

4. Snow plough according to one of claims 1 to 3, **characterised in that** the locking device (3) incorporates tensioning braces (20), which, when the locking device (3) is in the operational position, are arranged between the two tightening arms (16, 17), and tension the flexible locking element (18) in its extended form.

5. Snow plough according to one of claims 1 to 4, **characterised in that** in the operational position of the locking device (3) a first, lower tightening arm (16) immediately above the surface of the roadway (24) extends essentially parallel thereto.

6. Snow plough according to claim 5, **characterised in that** a blade (26) essentially extending vertically upwards is linked to the lower tightening arm (16).

7. Snow plough according to claim 5 or 6, **characterised in that** the lower tightening arm (16) displays a removable seal (23).

8. Snow plough according to claim 7, **characterised in that** the seal (23) displays a bevel on the leading edge (25) in the end part of it pointing in the direction of travel.

9. Snow plough according to one of claims 1 to 8, **characterised in that** the locking device (3) is suspended on a frame section of the snow plough via a supporting device (1).

10. Snow plough according to claim 9, **characterised in that** the supporting device (1) enables the locking device (3) to move vertically in order to avoid the frame section of the snow plough.

11. Snow plough according to claim 10, **characterised in that** the supporting device (1) incorporates a parallel connecting rod arrangement (7, 8).

12. Snow plough according to claim 10 or 11, **characterised in that** the supporting device (1) displays a limit stop (9) which restricts the avoiding upward and downward movement.

13. Snow plough according to any of claims 9 to 12, **characterised in that** the locking device (3) is pivotally linked about a vertical axis (13) with the supporting device (1).

14. Snow plough according to any of claims 9 to 13, **characterised in that** the supporting device (1) is fixed to the frame section of the snow plough in such a way that it can be displaced in parallel to the longitudinal direction of the ploughshare (2).

15. Snow plough according to one of claims 1 to 14, **characterised in that** the position of the two tightening arms (16, 17) relative to each other is adjustable by means of a hydraulic piston-cylinder unit (29).

16. Snow plough according to claim 10, **characterised in that** an accumulator is connected to the hydraulic piston-cylinder unit (28).

17. Snow plough with a ploughshare and at least one locking device arranged on the extremity thereof incorporating a flat locking element, which can adopt an operating position in which the locking element closes the corresponding ejection hole of the ploughshare, and a neutral position in which the locking element releases the respective ejection hole in the ploughshare, **characterised in that** the locking element is made from several flat, rigid, segments which can be displaced in parallel to each other and extends between two tightening arms, which can move in relation to each other in such a way that the locking element is pushed together by being drawn, when the locking device is in the operating position, into an extended form, in which the segments of the locking element essentially abut each other's edges, and when the locking device is in the neutral position, into a compressed form, in which the segments of the locking element largely overlap each other.

## Revendications

1. Chasse-neige comprenant un soc (2) et au moins un dispositif d'arrêt (3) qui est disposé en position d'extrémité sur ce dernier, qui comprend un organe d'arrêt (18) plat et qui peut occuper une position de travail dans laquelle l'organe d'arrêt (18) obture un orifice d'éjection associé du soc (2) et une position de repos (R) dans laquelle l'organe d'arrêt (18) dégage l'orifice d'éjection associé du soc (2), **caractérisé par le fait que** l'organe d'arrêt (18) est flexible et s'étend entre deux bras de tension (16, 17) qui sont déplaçables l'un par rapport à l'autre de telle manière que l'organe d'arrêt (18) se trouve, dans la position de travail du dispositif d'arrêt (3), ouvert sous une forme dépliée tendue et se trouve, dans la position de repos (R) du dispositif d'arrêt (3), fermé sous une forme repliée.

2. Chasse-neige selon la revendication 1, **caractérisé par le fait que** l'organe d'arrêt (18) flexible est constitué d'un tissu résistant à la déchirure.

3. Chasse-neige selon l'une des revendications 1 ou 2, **caractérisé par le fait que** les deux bras de tension (16, 17) sont reliés entre eux par une articulation de pivotement.

4. Chasse-neige selon l'une des revendications 1 à 3, **caractérisé par le fait que** le dispositif d'arrêt (3) comprend des lattes (20) qui, dans la position de travail du dispositif d'arrêt (3), sont disposées entre les deux bras de tension (16, 17) et tendent l'organe d'arrêt (18) flexible sous sa forme dépliée.

5. Chasse-neige selon l'une des revendications 1 à 4, **caractérisé par le fait que** dans la position de travail du dispositif d'arrêt (3), un premier bras de tension (16) inférieur s'étend à proximité immédiate au-dessus de la surface (24) de la chaussée de façon essentiellement parallèle à cette dernière.

6. Chasse-neige selon la revendication 5, **caractérisé par** le qu'un bouclier (26) s'étendant de façon essentiellement verticale vers le haut est relié au bras de tension (16) inférieur.

7. Chasse-neige selon l'une des revendications 5 ou 6, **caractérisé par le fait que** le bras de tension (16) inférieur porte une lame d'étanchéité (23) échangeable.

8. Chasse-neige selon la revendication 7, **caractérisé par le fait que** la lame d'étanchéité (23) présente un biseau formant rampe à sa partie d'extrémité tournée dans le sens d'avancement.

9. Chasse-neige selon l'une des revendications 1 à 8, **caractérisé par le fait que** le dispositif d'arrêt (3) est suspendu par un dispositif de support (1) à une partie de cadre du chasse-neige.

10. Chasse-neige selon la revendication 9, **caractérisé par le fait que** le dispositif de support (1) permet un mouvement vertical d'écartement du dispositif d'arrêt (3) par rapport à la partie de cadre du chasse-neige.

11. Chasse-neige selon la revendication 10, **caractérisé par le fait que** le dispositif de support (1) comprend un agencement de bielles formant parallélogramme articulé.

12. Chasse-neige selon l'une des revendications 10 ou 12, **caractérisé par le fait que** le dispositif de support (1) comprend une butée (9) limitant le mouvement d'écartement vers le haut et vers le bas.

13. Chasse-neige selon l'une des revendications 9 à 12, **caractérisé par le fait que** le dispositif d'arrêt (3) est relié au dispositif de support (1) de manière à pouvoir pivoter autour d'un axe (13) vertical.

14. Chasse-neige selon l'une des revendications 9 à 13, **caractérisé par le fait que** le dispositif de support (1) est fixé à la partie de cadre du chasse-neige avec mobilité en translation suivant une direction parallèle à la direction longitudinale du soc (2).

15. Chasse-neige selon l'une des revendications 1 à 14, **caractérisé par le fait que** la position des deux bras de tension (16, 17) l'un par rapport à l'autre est réglable au moyen d'un dispositif à cylindre-piston hydraulique (28).

16. Chasse-neige selon la revendication 10, **caractérisé par le fait qu'**un accumulateur de pression est relié au dispositif à cylindre-piston hydraulique (28).

17. Chasse-neige comprenant un soc et au moins un dispositif d'arrêt qui est disposé en position d'extrémité sur ce dernier, qui comprend un organe d'arrêt plat et qui peut occuper une position de travail dans laquelle l'organe d'arrêt obture un orifice d'éjection associé du soc et une position de repos dans laquelle l'organe d'arrêt dégage l'orifice d'éjection associé du soc, **caractérisé par le fait que** l'organe d'arrêt comprend plusieurs segments plats, rigides, mobiles en translation parallèlement les uns par rapport aux autres, et s'étend entre deux bras de tension qui sont déplaçables l'un par rapport à l'autre de telle manière que l'organe d'arrêt se trouve, dans la position de travail du dispositif d'arrêt, ouvert par traction sous une forme dépliée dans laquelle les segments de l'organe d'arrêt se raccordent les uns aux autres essentiellement au niveau de leurs bords, et se trouve, dans la position de repos du dispositif d'arrêt, fermé par poussée sous une forme repliée dans laquelle les segments de l'organe d'arrêt se recouvrent essentiellement les uns les autres.
